# EUROPÄISCHE PATENTSCHRIFT

(11) **EP 1 379 720 B1**
(45) Veröffentlichungstag und Bekanntmachung des Hinweises auf die Patenterteilung: **27.04.2005**
(21) Anmeldenummer: 02719996.7
(22) Anmeldetag: 21.03.2002
(51) Int. Cl.: D06F 39/00

(54) **VERFAHREN ZUM BETREIBEN EINES PROGRAMMGESTEUERTEN HAUSHALTGERÄTES**
METHOD FOR OPERATING A PROGRAM-CONTROLLED HOUSEHOLD APPLIANCE
PROCEDE PERMETTANT DE FAIRE FONCTIONNER UN APPAREIL ELECTROMENAGER COMMANDE PAR PROGRAMME

(30) Priorität: 06.04.2001 DE 10117292
(43) Veröffentlichungstag der Anmeldung: 14.01.2004
(73) Patentinhaber: BSH Bosch und Siemens Hausgeräte GmbH, 81739 München (DE)
(72) Erfinder: PAUTZKE, Gunnar, 80686 München (DE); BERGEMANN, Heinz-Jürgen, 81543 München (DE); SALEIN, Matthias, 13467 Berlin (DE); SCHWAB, Martin, 82205 Gilching (DE)
(86) Internationale Anmeldenummer: PCT/EP2002/003199
(87) Internationale Veröffentlichungsnummer: WO 2002/081805

(56) Entgegenhaltungen:
- DE-A- 19 830 844
- DE-C- 3 133 176
- DE-C- 10 035 642
- DE-U- 29 714 901
- GB-A- 2 156 310

## Beschreibung

Die Erfindung betrifft ein Verfahren zum Betreiben eines programmgesteuerten Haushaltgerätes mit einem Vorrat von Programmfolgen, die in einem geeigneten Speicher hinterlegt sind und bei Anforderung angezeigt werden, sowie mit einem externen Programmwähler, über den Programme einzeln ausgewählt und aktiviert werden können, wobei jeder Position des Programmwählers ein Programm fest zuordenbar ist und mit Zusatzfunktionen zur Manipulation des ausgewählten Programms, sowie ein zur Realisierung des Verfahrens geeignetes Haushaltgerät, das in seinem Anzeigefeld Elemente zur Programm- und Funktionsauswahl aufweist und Elemente zur Information des Nutzers.

Aus dem Stand der Technik sind Haushaltgeräte, speziellerweise Waschmaschinen, bekannt, bei denen aus einem Vorrat von Programmen, die in einem Speicher hinterlegt sind, über einen Wählschalter ein Programm auswählbar ist und dieses nach dem Start, üblicherweise durch Betätigen einer Starttaste ausgelöst, selbsttätig abläuft. Als Programm bezeichnet man eine Folge von zeitlich nacheinander ablaufenden Einzelschritten, wobei jeder Einzelschritt durch seine Funktion wie Waschen, Spülen, Schleudern und die Parameter wie Temperatur, Zeitdauer und Drehzahl bestimmt ist. Die Programme sind so gestaltet, dass mit ihnen bezogen auf Art und Menge des zu behandelnden Gutes eine optimale Wirkung erzielt wird.

Der Nutzer wählt über einen Schalter ein geeignetes Programm aus, Ablauf und Kontrolle des Programms erfolgen automatisch, der Programmfortgang wird in der Regel auf dem Bedienfeld angezeigt.

Bei modernen Haushaltgeräten sind auf dem Bedienfeld Funktionstasten vorhanden, die dem Nutzer die Möglichkeit bieten, das durch den Wählschalter ausgewählte Programm zu manipulieren. Dies geschieht in der Weise, dass einzelne Programmschritte wiederholt oder auch übersprungen werden. So kann beispielsweise bei einer Waschmaschine mit der Taste "Intensivwäsche" das Programm im Abschnitt "Waschen" zeitlich verlängert werden, um ungewöhnlich stark verschmutzte Wäsche in gewünschter Intensität zu reinigen oder man kann mit der Funktionstaste "Knitterschutz" den Schleudergang verkürzen bzw. die maximale Drehzahl beim Schleudern reduzieren. Die Auswahl einer Zusatzfunktion wird in der Regel durch ein Leuchtelement angezeigt.

Als Schalter für die Programmauswahl sind mechanische und/oder elektronische Bedienelemente im Einsatz, insbesondere Dreh- und Tastschalter. Das ausgewählte Programm wird angezeigt durch die Stellung des Wählschalters und/oder durch optische Anzeigeelemente wie Lampen, LEDs oder Displays mit LEDs oder in LCD-Technik. Bei Drehschaltern kann jeder Stellung des Wählschalters ein Zeichen zugeordnet sein, erkennbar auf dem Bedienfeld, in einem Sichtfenster oder dadurch, dass eine auf dem Wähtschalter vorhandene Markierung auf Zeichen im Bedienfeld verweist.

Im einfachsten Falle werden als Zeichen Ziffern verwendet; die verschiedenen Programme erhalten dann fortlaufende Nummern. Der Nutzer muss gegebenenfalls der Bedienungsanleitung entnehmen, welche Funktionen das so bezeichnete Programm ausführt und für welches zu behandelnde Gut das Programm ausgelegt ist. Dies erhöht den Aufwand beim Nutzer und mindert die Akzeptanz eines solchen Haushaltgerätes. Bei ungenügender Aufmerksamkeit können Bedienfehler auftreten.

Es wird angestrebt, dass der Nutzer bei der Eingabe logisch über das Bedienfeld geführt wird. Dazu müssen die auf dem Bedienfeld angezeigten Informationen bzgi. Anzahl und Aussagekraft ausreichend sein, dem Nutzer ein fehlerfreies Auswählen von Programmen und Zusatzfunktionen zu ermöglichen.

Diese Aufgabe kann bisher nur unzureichend erfüllt werden. Der Platz auf dem Bedienfeld ist relativ eng begrenzt, durch zu viele oder zu ausführlich dargestellte Informationen verliert das Bedienfeld schnell an Übersichtlichkeit. Die Folge können wieder Bedienfehler sein, die Akzeptanz eines solchen Haushaltgeräts sinkt.

Man ist dazu übergegangen, Ziffern und Zeichen zu verwenden, die Hinweise auf den Inhalt des Programms geben. So kann bei einer Waschmaschine beispielsweise die Waschtemperatur angegeben werden, die beim ausgewählten Programm maximal erreicht werden kann. Die Abbildung einer stilisierten Hand in einem Trog als Symbol für Handwäsche ist allgemein bekannt und wird akzeptiert. Ein Trog mit der Ziffer 95 darin erklärt sich von selbst als Symbol für Kochwäsche.

Der Vorrat bekannter und sich selbst erklärender Zeichen ist begrenzt. Da es eine Normung nicht gibt, ist es aus der Sicht des Herstellers problematisch, die Anzahl der dargestellten Zeichen zu erweitern, da unbekannte Zeichen zu Fehldeutungen und damit zu Programmierfehlern führen können.

Bei den meisten Haushaltgeräten wird ein Mix aus Ziffern, Symbolen und Begriffen im Klartext verwendet, um dem Nutzer einerseits ein Maximum an Information zu vermitteln und andererseits durch Beschränkung der Anzahl und Länge der Information die Übersichtlichkeit des Bedienfeldes zu bewahren.

Die Übersichtlichkeit des Bedienfeldes kann auch dadurch erhöht werden, dass einzelne Bedienelemente doppelt belegt werden. So kann beispielsweise mit der Starttaste das Programm auch unterbrochen und erneut gestartet werden. Die gewünschte Funktion wird durch mehrfaches Betätigen der Taste ausgewählt.

Alle beschriebenen Maßnahmen führen nicht zu einem zufriedenstellenden Erfolg. Ein optimales und fehlerfreies Bedienen ohne Bedienungsanleitung ist kaum möglich, insbesondere bei selten benutzten Programmen.

Von einem modernen Haushaltgerät wird verlangt, dass es Programme realisieren kann, die den steigenden Anforderungen an Sauberkeit, Umweltverträglichkeit, Einfachheit der Bedienung, neue Standards und Ökonomie gerecht wird und für eine ständig erweiterte Vielfalt von speziellen zu behandelnden Gütern ein optimales Programm anbietet. Mit der Ausweitung des internationalen Handels sind die Hersteller auf vielen nationalen Märkten tätig mit der Folge, dass solche Haushaltgeräte den speziellen Anforderungen des jeweiligen Bestimmungslandes genügen müssen. Das Bestreben der Hersteller geht dahin, ein einheitliches Grundmodell zu fertigen und dieses durch möglichst einfache Maßnahmen den speziellen Bedürfnissen des nationalen Marktes anzupassen. Eine Maßnahme könnte darin bestehen, Bereiche des Bedienfeldes, die Beschriftungen im Klartext aufweisen, mit einer Folie zu überkleben, die den Klartext in der gewünschten Landessprache wiedergibt. Diese Methode hat den Vorteil, dass der Hersteller ein für alle Exportländer gleiches Haushaltgeräte-Modell produziert und die länderspezifische Anpassung des Haushaltgeräts durch den Vertreiber oder den Nutzer vor Ort erfolgen kann. Als zusätzlicher Aufwand muss jedem Haushaltgerät ein Sortiment von Folien in verschiedenen Sprachen beigefügt werden. Dieser Aufwand ist unerheblich gegenüber den offensichtlichen Vorteilen. Wesentlich nachteilig wirkt, dass die Verwendung von Folien das Gesamtbild des Bedienfeldes negativ beeinflusst etwa durch nicht sachgemäßes Aufkleben der Folie oder dadurch, dass die Folien insbesondere an den Rändern leicht verschmutzen und/oder einreißen. Eine solche Variante genügt nicht den Ansprüchen an ein modernes Haushaltgerät.

Um diesen Mangel abzustellen, werden Haushaltgeräte mit Bedienfeldern ausgestattet, die speziell für einen Sprachraum ausgelegt sind. Dazu ist es notwendig in Abhängigkeit von der Zahl der Exportländer, verschiedene Haushaltgeräte-Typen zu produzieren, die mit unterschiedlichen Bedienfeldern ausgestattet sind. Zu dem relativ geringen Mehraufwand in der Fertigung kommt hinzu ein erhöhter Aufwand beim Vertrieb. Die Produktion speziell ausgerüsteter Haushaltgeräte für verschiedene Sprachräume erhöht den Aufwand bei der Lagerhaltung, die Flexibilität des Vertriebes etwa bei Absatzschwankungen nimmt ab. So ist beispielsweise ein für den englischen Sprachraum gefertigtes Haushaltgerät in Deutschland nicht oder nur schwer absetzbar.

In einer durch DE 31 33176 C1 bekannten Anzeige- und Bedieneinheit für rechnergesteuerte, elektrische Haushaltgeräte ist vorgesehen, dass die Sprache der Anzeige mittets Tastatur auswählbar ist. Durch DE 198 30 844 A1 ist es darüber hinaus auch bekannt, in Abhängigkeit von der eingestellten Landessprache eine automatische Ordnung von in allen Landesvarianten vorhandenen Programmen (Kochrezepte) vorzunehmen und damit einer bestimmten Häufigkeit von jeweils aufgerufenen Programmen Rechnung zu tragen. Das bedeutet, dass beispielsweise ein Schweinebraten-Rezept in derselben Zusammenstellung in deutscher wie in beliebigen anderssprachigen Beschreibungen vorhanden ist, bei unterschiedlicher Wahl von Landessprachen aber in unterschiedlicher Rangfolge auf einer zur Auswahl stehenden Programmliste angeboten wird.

Ausgehend von dem zuvor genannten Stand der Technik liegt der Erfindung die Aufgabe zugrunde, ein Verfahren zur Steuerung eines Haushaltgeräts und ein Haushaltgerät anzugeben, die es gestatten, von einem für alle Länder gleichen Grundmodell eines Haushaltgeräts ausgehend, die spezielle Anpassung von Programmen an die einzelnen Bestimmungsländer durch einfache Manipulationen beim Vertreiber oder Benutzer vor Ort zu ermöglichen. Der Bedienungskomfort des Haushaltgeräts soll verbessert werden, das Haushaltgerät soll allen Ansprüchen der Ästhetik genügen.

Es ist weiterhin Aufgabe der Erfindung, auf leichte Weise das Haushaltgerät gleichen Grundtyps hinsichtlich spezifischer Programmangebote an die Bedingungen und die Besonderheiten in unterschiedlichen Ländern anzupassen.

Die Aufgabe der Erfindung wird dadurch gelöst, dass im Speicher ein Vorrat an sprachraumspezifischen Programmen fest hinterlegt ist, dass durch eine Eingabemanipulation eine gewünschte Anzeigesprache ausgewählt werden kann und dass beim Auswählen einer Anzeigesprache ein zugeordneter Satz von sprachraumspezifischen Programmen zur Auswahl durch den Programmwähler zur Verfügung gestellt wird. Auf diese Weise kann vom Nutzer allein durch die Auswahl seiner gewünschten Sprache für die Anzeigeelemente ein dieser Sprache zugeordneter Vorrat von Daten über Programme und Nutzerinformationen aktiviert werden, ohne dass weitere Eingriffe zu einzelnen sprachraumspezifischen Programmen nötig sind.

Erfindungswesentlich ist, dass im Speicher ein Vorrat von Nutzerinformationen und ein Vorrat von Daten zur Steuerung der Programme enthalten ist. Dabei können die Nutzerinformationen ein Paket äquivalenter Begriffe als auch zusätzlicher Begriffe enthalten, die auf Besonderheiten oder Programmschritte verweisen, die nur für ein Land oder einige, dem gleichen Sprachraum zugeordnete Länder abrufbar sind.

Das erfindungsgemäße Haushaltgerät zeichnet sich durch die Kennzeichnenden Merkmale des Anspruchs 10 aus.

In Ausgestaltung der Erfindung ist vorgesehen, die Nutzerinformationen auf dem Display nacheinander auszugeben. Damit ist es bei einem vorgegebenen Display möglich, mehr und genauere Informationen anzuzeigen, was die Bedienung sicherer macht.

Die Erfindung bietet weitere Vorteile. Es können Störungen und Bedienfehler in der ausgewählten Landessprache angezeigt werden, auch Hinweise zur optimalen Programmgestaltung. Durch die erfindungsgemäße Informationsanzeige kann der Nutzer in logischer Weise über das Display geführt werden, der Umfang der Information kann ausgeweitet werden, ohne die Übersichtlichkeit zu gefährden, die Klartextdarstellung kann nicht falsch interpretiert werden, Bedienfehler sind praktisch ausgeschlossen.

Die Erfindung kann in der Weise ausgestaltet werden, dass die Sprachauswahl über das Display gesteuert wird. Nach Aufruf der Auswahlfunktion wird durch ein Schaltelement jede im Menü vorhandene Sprache nacheinander auf dem Display angezeigt. Dies geschieht auf einfache Weise durch mehrfaches Betätigen einer Schalttaste. Nach Bestätigung der ausgewählten Sprache wird intern der dieser Sprache zugeordnete Informationsvorrat aktiviert, die Bedienerhinweise und die spezifizierten Programmschritte werden der entsprechenden Position des Programmwählers fest zugeordnet. Im Folgenden werden die Programmauswahl, die Anzeigen des Programmfortgangs, die Fehler- und Störungsmeldungen sowie die Zusatzfunktionen in der vom Nutzer gewählten Sprache auf dem Display angezeigt. Ebenso laufen die Behandlungsprogramme in der für das Land spezifizierten Weise ab.

Das erfindungsgemäße Verfahren eröffnet dem Hersteller die Möglichkeit, mit nur einem, für alle Länder gleichen Haushaltgerät die unterschiedlichen Anforderungen der speziellen Märkte abzudecken. Der Aufwand bei der Fertigung aber insbesondere bei der Betriebs-, Absatz- und Kundendienstorganisation kann damit erheblich reduziert werden. Die Erfindung bietet weitere Vorteile. Der Vorrat an gespeicherten Landessprachen kann ohne großen Aufwand erweitert werden. Die Auswahl einer bestimmten Landessprache aus dem Vorrat der hinterlegten Sprachen ist reversibel, d.h. die gewählte Sprache kann jederzeit und beliebig oft durch eine andere ersetzt werden.

Eine besondere Ausgestaltung der Erfindung sieht vor, den Vorrat von Nutzerinformationen in der einen Sprache und die Programmsteuerfunktionen für ein anderes Land auszuwählen. Damit ist beispielsweise die Möglichkeit gegeben, die Programme entsprechend den Bedingungen in englischen Haushalten anzupassen, die Bediensprache aber in deutsch zu wählen.

Weitere Einzelheiten werden nachfolgend an einem Beispiel unter Zuhilfenahme der Zeichnung näher erläutert.

Die einzige Figur zeigt ein Bedienfeld einer erfindungsgemäßen Waschmaschine Wesentliches Merkmal der Waschmaschine ist das Display 4 im Bedienfeld 1, das zur Anzeige aller Nutzerinformationen im Klartext dient. Der Aussagegehalt der im Klartext übermittelten Informationen ist so gestaltet, dass der Nutzer auch ohne Bedienungsanleitung sicher geführt wird.

Die Anpassung der Waschmaschine an die landesspezifischen Bedürfnisse und Bedingungen beginnt mit der Auswahl der Landessprache. Durch Betätigen der Taste 7 wird das im Speicher hinterlegte Menü "Sprachauswahl" aktiviert. Im Display 4 wird im Klartext eine Sprache angezeigt. Dies geschieht in der für das Land üblichen Weise, z.B. "deutsch", "english", "polski". Durch Betätigen der Taste 8 wird nacheinander jede im Sprachenmenü abgelegte Sprache im Display 4 angezeigt. Erscheint im Display 4 die gewünschte Sprache, wird diese mit der Starttaste 5 aktiviert. Mit dem Aktivieren der Landessprache wird intern jeder Position des Wählschalters 2 ein Programm zugeordnet, das je nach Bedarf eine vom Standardprogramm landesspezifisch abweichende Schrittfolge beinhaltet. Die Programme sind den speziellen Anforderungen der einzelnen Länder und den dort herrschenden Bedingungen angepasst, etwa dem Umstand, dass in englischen Haushalten regelmäßig Warmwasseranschlüsse vorhanden sind. Es ist also möglich, dass bei gleicher Stellung des Wählschalters 2 die Waschmaschine in Deutschland eine andere Folge von Programmschritten durchläuft als in England.

Nachdem die ausgewählte Sprache aktiviert wurde, erlischt die Sprachenanzeige im Display 4. Mit der Steuertaste 7 ist nachfolgend das Menü "Programmauswahl" aktivierbar. In üblicher Weise wird das Programm durch Drehen des Wählschalters 2 ausgewählt, im Display erscheint die Bezeichnung des Programms. Diese Anzeige erlischt nach etwa 10 sec. und wird überschrieben von Informationen, die den Betriebszustand bzw. den Programmfortgang betreffen, wie z. B. die Temperatur des Wassers, die Tageszeit und die Restlaufzeit des Waschprogramms.

Zur Anzeige im Display 4 gelangen auch die aktivierten Zusatzfunktionen, entsprechend den Zuordnungen der Tasten 6, sowie Bedienfehler beim Auswählen falscher Funktionen. Ein Bedienfehler wird z. B. angezeigt, wenn die Funktion "intensiv waschen" aktiviert wurde und durch den Programmwähler das Spülprogramm eingestellt ist. Betriebsstörungen im Wasserzulauf oder nicht ordnungsgemäßes Schließen der Beschickungstür werden ebenfalls in der ausgewählten Landessprache auf dem Display 4 angezeigt. Der übliche Signalton hat unterstützende Wirkung in dem Sinne, dass der Nutzer aufgefordert wird, entsprechend der Fehlermeldung zu handeln, da eine Interpretation von bisher üblichen Leuchtzeichen und/oder Symbolen entfällt. Wesentlicher Vorteil der erfindungsgemäßen Waschmaschine ist die Ausgabe aller Programminformationen über das Display im Klartext, sowie die Unterstützung der Auswahlfunktionen über das Display. Bedienfehler durch den Nutzer sind damit praktisch ausgeschlossen, eine Bedienungsanleitung ist zumeist entbehrlich.

## Patentansprüche

1. Verfahren zum Betreiben eines programmgesteuerten Haushaltgerätes mit einem Vorrat von Programmfolgen, die in einem geeigneten Speicher hinterlegt sind und bei Anforderung angezeigt werden, sowie mit einem externen Programmwähler, über den Programme einzeln ausgewählt und aktiviert werden können, wobei jeder Position des Programmwählers ein Programm fest zuordenbar ist und mit Zusatzfunktionen zur Manipulation des ausgewählten Programms, wobei durch eine Eingabemanipulation eine gewünschte Anzeigesprache ausgewählt werden kann **dadurch gekennzeichnet, dass** im Speicher ein Vorrat an sprachraumspezifischen Programmen fest hinterlegt ist, und dass beim Auswählen einer Anzeigesprache ein zugeordneter Satz von sprachraumspezifischen Programmen zur Auswahl durch den Programmwähler zur Verfügung gestellt wird.

2. Verfahren nach Anspruch 1, **dadurch gekennzeichnet, dass** der Vorrat an sprachraumspezifischen Programmen auch entsprechende Nutzerinformationen enthält.

3. Verfahren nach den Ansprüchen 1 oder 2, **dadurch gekennzeichnet, dass** die Sprachauswahl über einen Wählschalter (2) erfolgt.

4. Verfahren nach einem der Ansprüche 1 bis 3, **dadurch gekennzeichnet, dass** nach der Auswahl der Landessprache jeder Position des Programmwählers (2) ein sprachraumspezifisches Programm und jedem Programm eine Menge von sprachraumspezifischen Nutzerinformationen fest zugeordnet wird.

5. Verfahren nach einem der Ansprüche 1 bis 4, **dadurch gekennzeichnet, dass** die Auswahl der Landessprache reversibel ist.

6. Verfahren nach einem der Ansprüche 1 bis 5, **dadurch gekennzeichnet, dass** die länderspezifischen Programme und die sprachspezifischen Nutzerinformationen getrennt von einander auswählbar sind.

7. Verfahren nach einem der Ansprüche 1 bis 6, **dadurch gekennzeichnet, dass** die Sprachauswahl durch ein Anzeigeelement quittiert wird.

8. Verfahren nach einem der Ansprüche 1 bis 7, **dadurch gekennzeichnet, dass** die ausgewählte Sprache durch die Anzeige eines international verständlichen Symbols, z. B. einen Buchstaben, oder eines Wortes in der Landessprache quittiert wird.

9. Verfahren nach einem der Ansprüche 1 bis 7, **dadurch gekennzeichnet, dass** der Betriebszustand und/oder der Programmablauf durch international übliche Symbole oder durch in der Landessprache übliche Begriffe angezeigt wird und diese dem Programm fest zugeordnet sind.

10. Haushaltgerät zur Realisierung des Verfahrens zum Betreiben eines programmgesteuerten Haushaltgerätes mit einem Vorrat von Programmfolgen, die in einem geeigneten Speicher hinterlegt sind und bei Anforderung angezeigt werden, wobei der Speicher zum Speichern eines umfangreichen Satzes von Programmen ausgebildet ist, sowie mit einem externen Programmwähler, über den Programme einzeln ausgewählt und aktiviert werden können, wobei jeder Position des Programmwählers ein Programm fest zuordenbar ist, und mit Zusatzfunktionen zur Manipulation des ausgewählten Programms nach einem der vorstehenden Ansprüche, wobei das Haushaltgerät in seinem Anzeigefeld Elemente zur Programm- und Funktionsauswahl und Elemente zur Information über die Auswahl von Programmen und Zusatzfunktionen aufweist und das Anzeigefeld (1) als Anzeigeelement ein Display (4) für die Anzeige von Programmen und Programmparametern aufweist, und mit Bedienelementen (7, 8), die funktionell mit einer Befehlsteuerung für die Auswahl von Sprachen und/ oder Nutzerinformationen verbunden sind, **dadurch gekennzeichnet, dass** aus dem Speicher mindestens zwei sprachraumspezifisch sich unterscheidende Programme abrufbar sind und, dass Bedienelemente (7, 8) vorgesehen sind, die funktionell mit einer Befehlssteuerung für die Auswahl von sprachraumspezifischen Programmen verbunden sind.

11. Haushaltgerät nach Anspruch 10 , **dadurch gekennzeichnet, dass** ein Speicher vorgesehen ist, der die Speicherung eines umfangreichen Satzes von Programmen enthält, aus dem mindestens zwei sprachraumspezifisch sich unterscheidende Programme auswählbar sind.

12. Haushaltgerät nach Anspruch 11, **dadurch gekennzeichnet, dass** Bedienelemente (7, 8) vorgesehen sind, die funktionell mit einer Befehlssteuerung für die Auswahl von Sprachen und von sprachraumspezifischen Programmen und/oder Nutzerinformationen verbunden sind.

13. Haushaltgerät nach einem der Ansprüche 10 bis 12, **dadurch gekennzeichnet, dass** das Anzeigeelement (4) zur Anzeige der ausgewählten Sprache eingerichtet ist.

14. Haushaltgerät nach einem der Ansprüche 10 bis 13 mit einem Drehwähler (2) mit mehreren Positionen zur Auswahl von Programmen, **dadurch gekennzeichnet, dass** jeder Position des Drehwählers (2) ein eine alphanumerische Anzeige ermöglichendes Anzeigeelement (4) zugeordnet ist.

15. Haushaltgerät nach Anspruch 14, **dadurch gekennzeichnet, dass** das Anzeigelement durch ein einziges Display (4) dargestellt ist, auf dem je nach Position des Drehwählers (2) ein zugeordnetes Programm angezeigbar ist.

16. Haushaltgerät nach Anspruch 15, **dadurch gekennzeichnet, dass** die Programmanzeige im selben Display (4) angezeigte Einzelparameter des ausgewählen Programms enthält.

## Claims

1. Method of operating a program-controlled domestic appliance with a store of program sequences which are filed in a suitable memory and are indicated when required, as well as with an external program selector by way of which the programs can be individually selected and activated, wherein a program can be fixedly assigned to each position of the program selector and with additional functions for manipulation of the selected program, wherein a desired indicating language can be selected by an input manipulation, **characterised in that** a store of programs specific to language area can be fixedly filed in the memory and that on selection of an indicating language an associated set of programs specific to language area are made available for selection by the program selector.

2. Method according to claim 1, **characterised in that** the store of programs specific to language area also contains corresponding user data.

3. Method according to claim 1 or 2, **characterised in that** the language selection takes place by way of a selector switch (2).

4. Method according to one of claims 1 to 3, **characterised in that** after selection of the country language a program specific to language area is fixedly assigned to each position of the program selector (2) and an amount of user data specific to language area is fixedly assigned to each program.

5. Method according to one of claims 1 to 4, **characterised in that** the selection of the language country is reversible.

6. Method according to one of claims 1 to 5, **characterised in that** the country-specific programs and the language-specific user data are selectable separately from one another.

7. Method according to one of claims 1 to 6, **characterised in that** the language selection is acknowledged by an indicating element.

8. Method according to one of claims 1 to 7, **characterised in that** the selected language is acknowledged by the indication of an internationally understandable symbol, for example a letter, or a word in the country language.

9. Method according to one of claims 1 to 7, **characterised in that** the operating state and/or the program sequence is or are indicated by internationally conventional symbols or by terms conventional in the country language and these are fixedly assigned to the program.

10. Domestic appliance for realising the method of operating a program-controlled domestic appliance with a store of program sequences which are filed in a suitable memory and are indicated when required, wherein the memory is constructed for storage of a comprehensive set of programs, as well as with an external program selector by way of which the programs can be individually selected and activated, wherein a program can be fixedly assigned to each position of the program selector, and with additional functions for manipulation of the selected program, according to one of the preceding claims, wherein the domestic appliance has, in its indicating field, elements for program and function selection and elements for information about the selection of programs and additional functions and the indicating field (1) has as indicating element a display (4) for indication of programs and program parameters, and with control elements (7, 8) functionally connected with a command control for selection of languages and/or user data, **characterised in that** at least two different programs specific to language area can be called up from the memory and that control elements (7, 8) are provided which are functionally connected with a command control for selection of programs specific to language area.

11. Domestic appliance according to claim 10, **characterised in that** a memory is provided which contains the storage of a comprehensive set of programs from which at least two different programs specific to language area are selectable.

12. Domestic appliance according to claim 11, **characterised in that** control elements (7, 8) are provided which are functionally connected with a command control for selection of languages and of programs and/or user data specific to language area.

13. Domestic appliance according to one of claims 10 to 12, **characterised in that** the indicating element (4) is equipped for indication of the selected language.

14. Domestic appliance according to one of claims 10 to 13 with a rotary switch (2) with several positions for selection of programs, **characterised in that** an indicating element (4) enabling an alpha-numeric indication is associated with each position of the rotary switch (2).

15. Domestic appliance according to claim 14, **characterised in that** the indicating element is represented by a single display (4) on which an assigned program can be indicated depending on the respective position of the rotary switch (2).

16. Domestic appliance according to claim 15, **characterised in that** the program indication contains individual parameters, which are indicated in the same display (4), of the selected program.

## Revendications

1. Procédé pour exploiter un appareil ménager commandé par programme avec une réserve de séquences de programme qui sont déposées dans une mémoire appropriée et sont affichées à la demande ainsi qu'avec un sélecteur de programme externe au moyen duquel les programmes peuvent être sélectionnés et activés individuellement, dans lequel chaque position du sélecteur de programme peut être affecté fixement, et avec des fonctions complémentaires pour la manipulation du programme sélectionné, dans lequel par une manipulation d'entrée, une langue d'affichage souhaitée peut être sélectionnée, **caractérisé en ce que** dans la mémoire, une réserve de programmes spécifiques à l'espace vocal est déposée fixement, et **en ce que** lors de la sélection d'une langue d'affichage, un lot associé de programmes spécifiques à l'espace vocal est mis à disposition au choix par le sélecteur de programme.

2. Procédé selon la revendication 1, **caractérisé en ce que** la réserve de programmes spécifiques à l'espace vocal contient aussi des informations utilisateurs correspondantes.

3. Procédé selon les revendications 1 ou 2, **caractérisé en ce que** la sélection de la langue a lieu au moyen d'un commutateur sélectif (2).

4. Procédé selon l'une des revendications 1 à 3, **caractérisé en ce que** selon la sélection de la langue du pays est associé à chaque position du sélecteur de programme (2), un programme spécifique à l'espace vocal et à chaque programme est affectée fixement une quantité d'informations utilisateurs spécifiques à l'espace vocal.

5. Procédé selon l'une des revendications 1 à 4, **caractérisé en ce que** la sélection de la langue du pays est réversible.

6. Procédé selon l'une des revendications 1 à 5, **caractérisé en ce que** les programmes spécifiques aux pays et les informations utilisateurs spécifiques à la langue peuvent être sélectionnés en étant séparés les uns des autres.

7. Procédé selon l'une des revendications 1 à 6, **caractérisé en ce que** la sélection de la langue est acquittée par un élément d'affichage.

8. Procédé selon l'une des revendications 1 à 7, **caractérisé en ce que** la langue sélectionnée est acquittée par l'affichage d'un symbole internationalement intelligible, par exemple d'une lettre, ou d'un mot dans la langue du pays.

9. Procédé selon l'une des revendications 1 à 7, **caractérisé en ce que** l'état de fonctionnement et/ou le déroulement du programme est affiché par des symboles internationalement usuels ou par des concepts usuels dans la langue du pays et ceux-ci sont affectés fixement au programme.

10. Appareil ménager destiné à la réalisation du procédé pour le fonctionnement d'un appareil ménager commandé par programme avec une réserve de séquences de programmes qui sont déposées dans une mémoire appropriée et sont affichées à la demande, la mémoire étant conçue pour enregistrer un lot important de programmes, ainsi qu'avec un sélecteur de programme externe au moyen duquel des programmes peuvent être sélectionnés et activés individuellement, dans lequel à chaque position du sélecteur de programme peut être affecté fixement un programme, et avec des fonctions complémentaires pour la manipulation du programme sélectionné selon l'une des revendications précédentes, l'appareil ménager présentant dans son champ d'affichage des éléments pour la sélection d'un programme et d'une fonction et des éléments pour l'information concernant la sélection de programmes et de fonctions complémentaires et le champ d'affichage (1) présentant comme élément d'affichage un afficheur (4) pour l'affichage de programmes et de paramètres de programme et avec des éléments de commande (7, 8) qui sont reliés fonctionnellement à une commande d'ordre pour la sélection de langues et/ou d'informations utilisateurs, **caractérisé en ce qu'**à partir de la mémoire au moins deux programmes se différenciant de façon spécifique par rapport à l'espace vocal peuvent être interrogés et **en ce que** des éléments de commande (7, 8) sont prévus qui sont reliés de façon fonctionnelle à une commande d'ordre pour la sélection de programmes spécifiques à l'espace vocal.

11. Appareil ménager selon la revendication 10, **caractérisé en ce qu'**une mémoire est prévue qui renferme l'enregistrement d'un lot important de programmes à partir duquel au moins deux programmes se différenciant en étant spécifiques à l'espace vocal peuvent être sélectionnés.

12. Appareil ménager selon la revendication 11, **caractérisé en ce que** des éléments de commande (7, 8) sont prévus qui sont reliés fonctionnellement à une commande d'ordre pour la sélection de langues et de programmes spécifiques à l'espace vocal et/ou d'informations utilisateurs.

13. Appareil ménager selon l'une des revendications 10 à 12, **caractérisé en ce que** l'élément d'affichage (4) est disposé pour afficher la langue sélectionnée.

14. Appareil ménager selon l'une des revendications 10 à 13 avec un sélecteur rotatif (2) à plusieurs positions pour sélectionner des programmes, **caractérisé en ce qu'**un élément d'affichage (4) pouvant permettre un affichage alphanumérique est associé à chaque position du sélecteur rotatif (2).

15. Appareil ménager selon la revendication 14, **caractérisé en ce que** l'élément d'affichage est représenté par un afficheur unique (4) sur lequel selon la position du sélecteur rotatif (2) un programme associé peut être affiché.

16. Appareil ménager selon la revendication 15, **caractérisé en ce que** l'affichage de programme contient dans le même afficheur (4) des paramètres individuels affichés du programme sélectionné.
